# EUROPÄISCHE PATENTSCHRIFT

(11) **EP 4 098 967 B1**
(45) Veröffentlichungstag und Bekanntmachung des Hinweises auf die Patenterteilung: **27.09.2023**
(21) Anmeldenummer: 21177171.2
(22) Anmeldetag: 01.06.2021
(51) Int. Cl.: F41A 19/34, F41A 17/64, F41A 19/31, F41A 19/32, F41A 19/16, F41A 19/12

(54) **ABZUGSVORRICHTUNG FÜR EINE HANDFEUERWAFFE**
TRIGGER DEVICE FOR A HANDGUN
DISPOSITIF GÂCHETTE POUR UNE ARME DE POING

(43) Veröffentlichungstag der Anmeldung: 07.12.2022
(73) Patentinhaber: Glock Technology GmbH, 9170 Ferlach (AT)
(72) Erfinder: Dechant, Friedrich, 2020 Hollabrunn (AT); Stern, Thomas, 2125 Neubau (AT); Oppenauer, Leopold, 4910 Ried im Innkreis (AT); Zöch, Erich, 2020 Hollabrunn, (AT)
(74) Vertreter: Patentanwälte Barger, Piso & Partner

(56) Entgegenhaltungen:
- EP-A1- 2 884 218
- DE-B3-102013 022 082
- US-A1- 2017 184 366
- US-A1- 2018 187 994
- US-A1- 2019 041 151

## Beschreibung

Die Erfindung betrifft eine Abzugsvorrichtung für eine Handfeuerwaffe, insbesondere eine Pistole, entsprechend dem Oberbegriff des Anspruches 1. Ferner betrifft die Erfindung eine Pistole, die eine erfindungsgemäße Abzugsvorrichtung verwendet. Die Abzugsvorrichtung kann ebenso in Pistolenkarabinern oder Gewehren, welche eine Schlagbolzeneinrichtung mit einem Schlagbolzen und einer am Schlagbolzen hervorstehenden Schlagbolzenfahne verwenden, eingesetzt werden.

Abzugsvorrichtungen dienen der Schussauslösung mittels Betätigung eines Abzugs. Genauer gesagt wird ein Abzugszüngel durch den Schützen gedrückt, wobei in der Regel bei Schlagbolzen-betriebenen Handfeuerwaffen eine mechanische Sperre der Bewegungsbahn des federvorgespannten Schlagbolzens freigegeben wird und dieser auf den Zünder der Patrone beschleunigt wird.

Die Abzugscharakteristik wird vorrangig durch den Abzugsweg, also im Wesentlichen die Wegstrecke ("s") des Abzugszüngels von der Ruhestellung bis zur Freigabe des Schlagbolzens, sowie dem Abzugsgewicht, also im Wesentlichen der Summe der Kräfte ("F"), um die Freigabe des Schlagbolzens zu bewirken, bestimmt.

Häufig wird zwischen Double Action (DA) Systemen und Single Action (SA) Systemen unterschieden, wobei auch Kombinationen bzw. Mischformen existieren. Beim DA-System ist bei jeder Schussabgabe der Schlagbolzen völlig neu zu spannen, was zumeist einher geht mit einer Kraftzunahme bei einem vergleichsweise langen Abzugsweg durch das vollständige Spannen der Schlagbolzenfeder bzw. -vorrichtung. Ebenso ist es bei DA-Systemen erforderlich, die Kraft einer oder mehrerer Abzugsfedern, die die Abzugsvorrichtung wieder in die Ruhestellung bringen sollen, zu überwinden. Hierbei ist normalerweise kein Druckpunkt zu spüren. Bei SA-Systemen liegt der Schlagbolzen in der Regel völlig vorgespannt vor, wodurch ein vergleichsweise kurzer Abzugsweg möglich ist und zur Schussabgabe lediglich das Überwinden der Kraft/Kräfte der Abzugsfeder(n) und/oder der mechanischen Sperre des Schlagbolzens erforderlich ist, was als Druckpunkt spürbar sein kann.

Am Beispiel der weit verbreiteten Pistolenmodelle der Marke GLOCK^{®} hat sich eine Mischform etabliert, welche als SAFE ACTION System bekannt ist. Hierbei wird ein Schlagbolzen durch die manuelle oder automatische Bewegung des Schlittens teilvorgespannt. Erst durch Betätigung des Abzugszüngels wird mittels eines vergleichsweise langen Abzugsweges die Schlagbolzenfeder zuerst völlig vorgespannt, bevor die Bewegungsbahn des Schlagbolzens durch das Absenken des Sperrfortsatzes der Abzugsstange freigegeben wird. Diese kulissenartige Bewegung wird durch den Anschlag des Steuerfortsatzes an der Steuerfeder des Steuerblocks bewirkt und entspricht somit mehrheitlich einem DA-System. Dieser Bewegungsablauf ist dem Fachmann weithin bekannt, weshalb hier auf eine eingehende Erläuterung verzichtet wird.

Die zunehmende Verbreitung von Handfeuerwaffen, insbesondere Pistolen, als Dienstwaffe im Bereich von Sicherheitsbehörden, Streit- und Einsatzkräften, wie auch im privaten Bereich, und hier vor allem bei Sportschützen, hat zur Folge, dass die diversen Einsatzgebiete oftmals völlig unterschiedliche Anforderungen an die Abzugscharakteristik mit sich bringen. So kann es beispielsweise für eine Dienstwaffe von Vorteil sein, wenn ein DA-System, insbesondere ein teilvorgespanntes DA-System, zum Einsatz kommt, um auch in Stresssituationen die Gefahr einer versehentlichen Schussabgabe zu minimieren. Umgekehrt kann z.B. im Sportschützenbereich ein sehr kurzer Abzugsweg und/oder ein exakt definierter Druckpunkt vorteilhaft sein.

In zahlreichen Veröffentlichungen werden unterschiedliche Wege aufgeführt, um die Abzugscharakteristik von DA- und/oder SA-Systemen anzupassen.

In vielen Fällen wird die Schlagbolzenfahne direkt von der Abzugsstange, oder einem Sperrfortsatz der Abzugsstange, blockiert bzw. freigegeben, wie beispielsweise bei den EP 0077790 B1, EP 2171388 B1, US 10228207 B1, EP 1759162 B1, EP 2884218 B1 oder auch der US 8925232 B2. Die Offenbarung der angegebenen Schriften wird für die Jurisdiktionen, in denen es möglich ist, durch Bezugnahme zum Bestandteil der vorliegenden Offenbarung gemacht.

In anderen Fällen wird statt der Abzugsstange ein Sperrelement in die Bewegungsbahn der Schlagbolzenfahne gebracht, wie es beispielhaft in den US 5386659 A, US 7194833 B1 oder auch der DE 102005031927 B3 vorgestellt wird. Dieses Sperrelement kann unterschiedliche Formen aufweisen und wird in Verbindung mit einem voll vorspannbaren Schlagbolzen zur Umsetzung eines SA-Systems verwendet. Auch die Offenbarung dieser Schriften wird für die Jurisdiktionen, in denen es möglich ist, durch Bezugnahme zum Bestandteil der vorliegenden Offenbarung gemacht.

Im Stand der Technik sind somit zahlreiche DA-Systeme, SA-Systeme oder auch Kombinationen daraus für Abzugsvorrichtungen bekannt, um die Abzugscharakteristik gezielt einstellen zu können. Es ist jedoch in den meisten Fällen nur sehr schwierig und oft gänzlich unmöglich, auf relativ einfache Weise einen Umbau der Abzugsvorrichtung vorzunehmen, um zwischen einem DA-System und einem SA-System zu wechseln, oder sogar die Abzugscharakteristik, wie etwa den Abzugsweg und/oder einen Druckpunkt, gezielt einzustellen. Zudem sind häufig mehrere Abzugsfedern und/oder Hilfselemente verbaut, wodurch die Abzugsvorrichtungen eine vergleichsweise hohe Anzahl an Bauteilen benötigen. Ferner bergen einzelne bekannte Abzugsvorrichtungen den Nachteil, dass bei einem Stoß oder Fall der Handfeuerwaffe der Sperrfortsatz oder das Sperrelement trägheitsbedingt aus der Bewegungsbahn der Schlagbolzenfahne gerät und somit ein unbeabsichtigter Schuss ausgelöst werden kann.

Es kann daher als Aufgabe der vorliegenden Erfindung gesehen werden, die bestehenden Probleme im Stand der Technik zu überwinden und eine Abzugsvorrichtung bereit zu stellen, welche die Abzugscharakteristik einer Handfeuerwaffe auf relativ einfache Weise auf die Bedürfnisse des Schützen anpassen lässt. Insbesondere ist es eine Aufgabe der Erfindung, eine relative einfache Möglichkeit zum Umrüsten zwischen SA- und/oder DA-Systemen, jeweils mit oder ohne Druckpunkt, zu ermöglichen. Hierbei ist es eine besondere Aufgabe der Erfindung, zumindest in einer Ausgestaltung, eine möglichst hohe Zuverlässigkeit bei der Bedienung zu gewährleisten. Überdies ist es eine weitere Aufgabe der Erfindung, in einer Ausgestaltung die Abzugsvorrichtung in bestehende Pistolenmodelle nachrüsten zu können. Ferner obliegt einer Ausgestaltung der Erfindung die Aufgabe einer Reduktion der Gefahr eines Fehlschusses aufgrund einer Stoß- oder Fallbelastung. Des Weiteren stellt sich die Aufgabe nach einer zeit- und materialoptimierten Fertigung, und dementsprechend einer möglichst geringen Anzahl an Bauteilen.

Zur sukzessiven Lösung dieser Aufgaben wird eine Abzugsvorrichtung mit den Merkmalen des kennzeichnenden Teils des Anspruchs 1 vorgestellt, die für Handfeuerwaffen, insbesondere Pistolen, geeignet ist. Mit anderen Worten, die Handfeuerwaffen weisen eine Schlagbolzeneinrichtung mit einem gefederten Schlagbolzen und nach unten hervortretender Schlagbolzenfahne zum Zusammenwirken mit der Abzugsvorrichtung auf. Die Abzugsvorrichtung umfasst ein Abzugszüngel, eine Abzugsfeder, eine Abzugsstange, welche zweifach gekröpft, in ihrem vorderen gekröpften Bereich beweglich mit dem Abzugszüngel verbindbar und an ihrem hinterem gekröpften Bereich eine Endregion mit einem Steuerfortsatz zum Zusammenwirken mit einer Steuerfeder aufweist, einen Steuerblock, und eine im Steuerblock einlegbare Steuerfeder mit einer Führungsfläche für den Steuerfortsatz. Ferner weist die Abzugsstange der vorliegenden Erfindung im Bereich des hinteren gekröpften Abschnitts vor dem Steuerfortsatz seitlich jeweils einen in Richtung Waffenmittelebene gebogenen Abstützfortsatz zur Abstützung einer Abzugsfederführung, sowie einen Betätigungsfortsatz zum Zusammenwirken mit einer Klinkenhalterung auf. Zudem umfasst die Klinkenhalterung an ihrem hinteren Endabschnitt eine Aufnahme für eine zum Zusammenwirken mit der Schlagbolzenfahne vorgesehene Auslöseklinke.

Die Klinkenhalterung kann in diesem Bereich derart geformt sein, dass sie eine Kippbewegung der Auslöseklinke um eine in Querrichtung der Handfeuerwaffe verlaufende Klinkenachse begrenzt. Ferner ist die Klinkenhalterung dazu ausgebildet, an ihrem vorderen Endabschnitt schwenkbar im Steuerblock um eine in Querrichtung verlaufende Halterungsachse gelagert zu werden. Zudem weist die Klinkenhalterung einen mittleren Abschnitt auf, der einen Lagerabschnitt und einen rückwärts anschließenden Betätigungsabschnitt umfasst. Zudem ist an der Klinkenhalterung oberseitig ein rückwärts über die Länge des Lagerabschnitts hervorragender Fangarm ausgebildet. Die Auslöseklinke weist eine der Schlagbolzenfahne in der Einbausituation zugewandte Auslösefläche auf und auf der davon abgewandten Seite ein Widerlager für die Abzugsfeder.

Durch das Zusammenwirken der genannten Elemente können nun die zuvor genannten Aufgaben gelöst werden.

Somit kann die Gesamtanzahl der Bauteile der Abzugsvorrichtung relativ gering gehalten werden. Es ist beispielsweise lediglich eine Abzugsfeder erforderlich, welche im Einbauzustand druckbelastet ist und dadurch eine erhöhte Lebensdauer gegenüber einer Zugbelastung erwarten lässt und zudem mehrere Funktionen erfüllt. Einerseits kann die Funktionalität der Handfeuerwaffe im Betrieb gewährleistet werden, andererseits das Abzugszüngel nach Entlastung durch den Finger des Schützen wieder durch die Federkraft in die Ausgangsposition gebracht werden. Andererseits wird durch die Schlittenbewegung und das Zusammenwirken mit der Steuerfeder die Abzugsstange durch die selbe Abzugsfeder wieder in die Bewegungsbahn der Schlagbolzenfahne gebracht, wodurch der Schlagbolzen vor der nächsten Betätigung des Abzugs gefangen und gleichzeitig wieder vorgespannt werden kann.

Die vorliegende Konstruktion erlaubt überdies eine relativ einfache Adaption bestehender Handfeuerwaffen, wie etwa durch Austausch der bestehenden Abzugsvorrichtung mit der erfindungsgemäßen Abzugsvorrichtung. Da die Klinkenhalterung, die Abzugsfeder, die Abzugsfederführung und die Auslöseklinke im Wesentlichen innerhalb des Steuerblocks angeordnet sind, kann ein Umbau der Handfeuerwaffe im Grenzfall lediglich einen Tausch der Abzugsstange und des Steuerblocks mit den innenliegenden genannten Komponenten erfordern. Ein Umbau des Schlittens, der Schlagbolzenvorrichtung oder des Griffstücks ist in der Regel nicht erforderlich.

Die Klinkenhalterung kann aus mehreren Teilelementen zusammengesetzt oder bevorzugt auch einstückig ausgebildet sein. Die Klinkenhalterung weist bevorzugt von einem Verbindungssteg ausgehend zwei im Wesentlichen U-förmig nach oben gebogene Lagerschenkel auf. An zumindest einem oder sogar beiden Lagerschenkeln kann der Fangarm in der oben beschriebenen Weise angeordnet sein.

Ein besonderer Vorteil der Erfindung liegt ferner darin, dass ein SA-System über das Zusammenwirken der Bauteile verwirklicht werden kann, das eine überaus "trockene" Abzugscharakteristik mit relativ kurzem Abzugsweg und/oder Abzugsgewicht aufweist. Dieses SA-System kann durch einen relativ einfachen Austausch der Auslöseklinke mit einer entsprechend unterschiedlichen Geometrie auf ein teilvorgespanntes DA-System umgebaut werden. Zudem ist es möglich, mittels geeigneter Auslöseklinke beim SA- bzw. DA-System einen gut merkbaren (spürbaren) Druckpunkt auszubilden.

Ein wesentlicher Vorteil gegenüber bekannten Systemen ist ferner, dass ein derartiger Umbau ohne Verlust der beliebten Fallsicherung erfolgen kann, da eine Bewegung der Klinkenhalterung in Vertikalrichtung nach unten in einer vorderen, einer Ruhestellung entsprechenden, Position der Abzugsstange durch eine Sperrwirkung des Betätigungsfortsatzes am Fangarm verhindert werden kann. Besonders bevorzugt kann der Betätigungsfortsatz in Querrichtung derart verlängert sein, dass er mit seinem Endabschnitt - in an sich bekannter Weise - in ein Steuerfenster im Steuerblock eingreift. In einer hinteren, einer Auslöseposition entsprechenden, Position wird hingegen eine Freigabe der Kippbewegung der Klinkenhalterung um die Haltungsachse ermöglicht.

In der Summe ergeben sich mit der vorliegenden Erfindung viele Vorteile sowohl für Behörden, als auch für Sportschützen, die die gleiche Handfeuerwaffe auf ihre Bedürfnisse hin adaptieren und die Abzugscharakteristik anhand der vorliegenden Offenbarung optimieren können.

Einige bevorzugte Ausführungsbeispiele betreffen unter anderem die Anordnung bzw. Ausbildung der Abzugsfeder, der Abzugsfederführung, der Form der Auslöseklinke und/oder der Klinkenhalterung, oder auch eines Auslösewinkels wie nachstehend anhand der Figuren näher erläutert wird.

Weitere Komponenten einer Handfeuerwaffe, insbesondere einer Pistole, wie etwa das Griffstück, der Magazinhalter, oder der Verschluss bzw. Schlitten werden im Rahmen dieser Erfindung nicht näher erläutert, da der Fachmann in Abhängigkeit der vorliegenden Beschreibung auch hier relativ einfach Modifikationen aufgrund seines Fachwissens vornehmen kann.

Die Erfindung wird im Folgenden anhand der schematisch dargestellten, beispielhaften Ausführungsformen näher erläutert, dabei zeigt bzw. zeigen:
die Fig. 1(a) eine Aufsicht auf eine Pistole mit Lage der Schnittebene A-A',
die Fig. 1(b) eine Seitenansicht mit Teilschnitt auf die Schnittebene A-A',
die Fig. 2 eine isolierte Darstellung einer Abzugsvorrichtung aus Fig. 1(b),
die Fig. 3 eine Abzugsvorrichtung in perspektivischer Darstellung in Ruheposition (a) und Freigabeposition (b),
die Fig. 4 eine Abzugsvorrichtung in einer Seitenansicht in Ruheposition (a) und Freigabeposition (b),
die Fig. 5 eine Abzugsvorrichtung in einer Explosionsansicht,
die Fig. 6 eine Abzugsstange in einer Seitenansicht (a), bzw. perspektivischen Ansichten (b,c),
die Fig. 7 eine Klinkenhalterung in einer Seitenansicht (a), bzw. perspektivischen Ansichten (b,c),
die Fig. 8 eine Klinkenhalterung mit Auslöseklinke, Abzugsfederführung und Abzugsfeder in einer Seitenansicht (a), bzw. perspektivischen Ansichten (b,c),
die Fig. 9 eine Auslöseklinke mit konvexer Auslösefläche in einer Seitenansicht (a), bzw. perspektivischen Ansicht (b),
die Fig. 10 eine Auslöseklinke mit gerader Auslösefläche in einer Seitenansicht (a), bzw. perspektivischen Ansicht (b),
die Fig. 11 eine Auslöseklinke mit Klinkenrast in einer Seitenansicht (a) bzw. perspektivischen Ansicht (b) und
die Fig. 12 eine schematische Gegenüberstellung unterschiedlicher Kraft-Weg-Verläufe für ein SA-System (a), ein DA-System (b), sowie ein SA-System mit Druckpunkt (c).

Die angedeuteten Koordinatensysteme sollen als Orientierungshilfe im Raum bezogen auf die in üblicher Weise schussbereit in der Hand gehaltenen Handfeuerwaffe gelten und bezeichnen die Richtung nach vorne, also in Schussrichtung 91, zur Seite, also in Querrichtung 92, sowie in Normalrichtung nach oben 93.

Die Begriffe links, rechts, oben, unten, vorne und hinten beziehen sich somit im Folgenden immer auf die Situation aus Schützensicht in Schussrichtung der Feuerwaffe, wenn diese schussbereit gehalten wird. Die Waffe weist, durch die Laufachse gehend und vertikal orientiert, eine Waffenmittelebene auf, die cum grano salis, eine Symmetrieebene bildet.

Die **Fig. 1** zeigt schematisch eine Handfeuerwaffe 1 in einer Aufsicht. Die strichpunktiere Linie A-A' gibt die gebrochene Schnittebene vor, entlang derer die Handfeuerwaffe 1, in Fig. 1b in der Teilschnittdarstellung in einer Seitansicht gezeigt ist. Die Handfeuerwaffe 1 wird in der folgenden Beschreibung als Pistole 1 dargestellt und die Erfindung anhand der Funktion einer Pistole näher erläutert. Es ist jedoch ebenso denkbar, die erfindungsgemäße Abzugsvorrichtung in Pistolenkarabinern oder auch Gewehren zu verwenden, sofern diese eine Schlagbolzeneinrichtung 15 und oder einen Verschluss 12 aufweisen, die zum Zusammenwirken mit der erfindungsgemäßen Abzugsvorrichtung 2 geeignet sind.

Wie in Fig. 1 ersichtlich umfasst die Pistole 1 einen Schlitten 12, welcher zugleich als Verschluss dient und unter anderem die Schlagbolzeneinrichtung 15 aufnimmt. Die Schließfedereinheit 14 dient zum Verbringen des Schlittens 12 in die Ruhestellung oder Schließposition und muss nicht näher erläutert werden. Wie im Teilschnitt sehr gut ersichtlich ist die Abzugsvorrichtung 2 im Griffstück 13 der Pistole 1 gelagert. In der gewählten Darstellung ist der Abzug, genauer gesagt das Abzugszüngel 21, in der hinteren Position, also der Freigabeposition für die Abzugsvorrichtung 2 und der Schlagbolzen 151 ist in seiner vorderen Position, wo er auf den Hülsenboden einer Patrone trifft.

In **Fig. 2** ist eine isolierte Darstellung einer erfindungsgemäßen Abzugsvorrichtung 2 in einer Schnittansicht auf die Schnittebene *A*-*A'* aus Fig.1a gezeigt, allerdings ist die Abzugsvorrichtung 2 hier in der einsatzbereiten Position mit gespanntem Schlagbolzen 151 dargestellt. Die Abzugsvorrichtung 2 umfasst, ähnlich wie im Stand der Technik, ein Abzugszüngel 21, eine Abzugsfeder 5, eine Abzugsstange 22 mit Steuerfortsatz 223, einen Steuerblock 23 mit Steuerfeder 232.

Die Abzugsstange 22 ist, zweifach gekröpft (Fig. 3), in ihrem vorderen gekröpften Abschnitt beweglich mit dem Abzugszüngel 21 verbindbar und weist an ihrem hinteren gekröpften Abschnitt eine Endregion mit dem Steuerfortsatz 223 zum Zusammenwirken mit der Steuerfeder 232 auf, siehe vergleichend Fig. 6. An der Abzugsstange 22 ist an der Oberseite ein Schlagbolzensicherungsfortsatz 224 ausgebildet, welcher in bekannter Weise beim Betätigen des Abzugs eine Schlagbolzensicherung vor der Schussabgabe freigibt. Das Abzugszüngel 21 ist um eine Abzugsachse 211 schwenkbar im Griffstück 13 gelagert. In dieser Darstellung ist auch die Abzugssicherung 212 ersichtlich, welche dem Fachmann bekannt ist und daher nicht näher erläutert werden muss. Im Steuerblock 23 ist Steuerfeder 232 einleg- bzw. einsteckbar, die eine Führungsfläche 233 für den Steuerfortsatz 223 aufweist. Die Wirkungsweise der Steuerfeder 232 im Zusammenwirken mit dem Steuerfortsatz 223 der Abzugsstange 22 ist dem Fachmann weithin bekannt. Zur näheren Erläuterung wird u.a. auf die EP 0077790 B1 verwiesen.

Die Abzugsvorrichtung 2 ist zum Zusammenwirken mit dem Schlagbolzen 151 der Schlagbolzeneinrichtung 15 ausgebildet. Wie ersichtlich, kann die Schlagbolzenfeder 153 um den Schlagbolzen 151 angeordnet sein und befindet sich in einem (teil-) vorgespannten Zustand. Die Abzugsfeder 5 stützt sich einseitig an der Auslöseklinke 4 ab und versucht diese nach oben zu drängen. Anstatt - wie in vielen bekannten Fällen - die Bewegungsbahn des Schlagbolzens 151 durch einen Sperrfortsatz der Abzugsstange 22 zu blockieren, steht somit ein Sperrelement, im konkreten Fall die Auslöseklinke 4, in Eingriff der Schlagbolzenfahne 152 und blockiert den Schlagbolzen 151 in seiner Bewegungsbahn. Die Auslöseklinke 4 ist in der Klinkenhalterung 3 aufgenommen und kann bei Betätigung der Abzugsvorrichtung 2 nach unten aus der Bewegungsbahn des Schlagbolzens 151 gebracht werden. Aus der Zusammenschau mit den restlichen Figuren, insbesondere mit den Figs. 3a und b, sowie Figs. 4a und b, soll nun die Funktion der Abzugsvorrichtung näher erläutert werden.

In **Fig. 4** ist eine teilgeschnittene Ansicht durch den Steuerblock 23 ersichtlich, in etwa auf Höhe der Schnittlinie *B-B'* in Fig. 3a, weshalb auch die Steuerfeder 232 nicht ersichtlich ist.

Die Abzugsstange 22 weist im Bereich des hinteren gekröpften Abschnitts vor dem Steuerfortsatz 223 seitlich jeweils einen in Richtung Waffenmittelebene gebogenen Abstützfortsatz 221 zur Abstützung der Abzugsfeder 5 auf. Eine Abzugsfederführung 51 ist vorgesehen um die Abzugsfeder 5 bei Belastung bzw. Entlastung in der richtigen Position zu halten bzw. zu führen. Die Abzugsstange 22 weist ferner einen Betätigungsfortsatz 222 zum Zusammenwirken mit einem Lager- 331 und/oder Betätigungsabschnitt 332 der Klinkenhalterung 3 auf, vergleiche u.a. Fig. 6.

Die Klinkenhalterung 3 kann einteilig, z.B. als Gussteil, Stanz-Biegeteil oder 3D-Druckteil, siehe auch Fig. 7, oder mehrteilig ausgebildet sein. In den gewählten Darstellungen ist die Klinkenhalterung 3 einteilig ausgebildet und umfasst einen Verbindungssteg 37, von dem zwei im Wesentlichen U-förmige Lagerschenkel 38 nach oben gebogen sind. Der hintere Endabschnitt 34 der Klinkenhalterung ist zur Aufnahme und Begrenzung der Kippbewegung der zum Zusammenwirken mit der Schlagbolzenfahne 152 vorgesehenen Auslöseklinke 4 um eine in Querrichtung 92 verlaufende Klinkenachse 41 ausgebildet.

Der vordere Endabschnitt 32 der Klinkenhalterung 3 ist zur schwenkbaren Lagerung im Steuerblock 23 um eine in Querrichtung 92 verlaufende Halterungsachse 31 ausgebildet. Die Halterungsachse 31 kann wie in Fig. 5 dargestellt z.B. als Stift oder Lagerpin ausgebildet sein. Auf diese Weise kann durch Herausnehmen des Steuerblocks 23 die Abzugsvorrichtung 2 aus dem Griffstück 13 gesamt entfernt bzw. getauscht werden. Der mittlere Abschnitt 33 der Klinkenhalterung 3 weist einen Lagerabschnitt 331 und einen rückwärts, also in Ruheposition entgegen der Schussrichtung 91, anschließenden Betätigungsabschnitt 332 auf. Der Betätigungsabschnitt 332 kann bevorzugt, wie auch in sämtlichen Figuren dargestellt, relativ zum Lagerabschnitt 331 um einen definierten Auslösewinkel 36 nach oben geneigt sein. Zudem ist an der Klinkenhalterung 3 oberseitig ein rückwärts über die Länge des Lagerabschnitts 331 hervorragender Fangarm 35 ausgebildet. Der Fangarm 35 ist bevorzugt an zumindest einem Lagerschenkel 38 der Klinkenhalterung 3 angeordnet und kann zur Erhöhung der Symmetrie und Krafteinleitung auch an beiden Lagerschenkeln 38 ausgebildet sein. Die eben genannten Komponenten sind gut übersichtlich auch in der Explosionsdarstellung in Fig. 5 ersichtlich.

Die Abzugsvorrichtung in Figs. 3a und 4a befindet sich in der Ruheposition, das Abzugszüngel 21 in der vorderen Position und die Schlagbolzenfahne 152 wird von der Auslöseklinke 4 gesperrt. Diese Stellung entspricht im Wesentlichen einer Ruheposition, wobei die nicht dargestellte Schlagbolzenfeder 153 zumindest teilvorgespannt, bevorzugt völlig vorgespannt, ist, wie später noch erläutert wird.

Die Abzugsvorrichtung 2 in Figs. 3b und 4b befindet sich in der Auslöseposition, wonach die Auslöseklinke 4 die Schlagbolzenfahne 152 freigegeben hat und der Schlagbolzen 151 in Richtung des strichlierten Pfeils, entlang seiner Bewegungsbahn, beschleunigt wird.

Die Klinkenhalterung 3 ist um eine Halterungsachse 31 drehbar im Steuerblock 23 gelagert und wird durch die Wirkung der Abzugsfeder 5, welche sich an einer Seite an der Auslöseklinke 4 abstützt, nach oben in Richtung 93 gedrückt. Die andere Seite der Abzugsfeder 5 ist an einem speziell dafür vorgesehenen Abstützfortsatz 221 der Abzugsstange 22, siehe hier vergleichend Fig. 6, abgestützt. Durch die Form der Klinkenhalterung 3 wird im Zusammenwirken mit der flächigen Auflage des Betätigungsfortsatzes 222 die Rotation der Klinkenhalterung 3 nach oben begrenzt. In der Ruheposition befindet sich der Betätigungsfortsatz 222 im Bereich des Lagerabschnitts 331. Eine Bewegung der Klinkenhalterung 3 in Vertikalrichtung nach unten, wie etwa durch eine Stoß- oder Schlagbeanspruchung, kann in der vorderen Stellung, also der Ruheposition der Abzugsstange 22, durch eine Sperrwirkung des Betätigungsfortsatzes 222 am Fangarm 35 verhindert werden. Zusätzlich kann es - wie im Stand der Technik bekannt - vorteilhaft sein, wenn der Betätigungsfortsatz 222 soweit in Querrichtung 92 ausgebildet ist, dass er mit seinem Endabschnitt in einem Steuerfenster 231 an der gegenüberliegenden Seite des Steuerblocks 23 eingreifen kann und dort geführt bzw. zeitweilig gelagert werden kann. In der Ruhestellung kann durch die Lagerung des Betätigungsfortsatzes 222 im Steuerblock 23 die Gefahr einer unbeabsichtigten Absenkung der Abzugsstange 22 zusätzlich vermieden werden. Für den Fachmann ist klar, dass zur Ausbildung der Funktion einer Fallsicherung auf die Toleranzen der beteiligten Komponenten besonders geachtet werden muss.

Durch Betätigung des Abzugszüngels 21 wird die Abzugsstange 22 im Wesentlichen geradlinig nach hinten bewegt. Hierdurch wird auch der in Richtung Waffenmittelebene gebogene Betätigungsabschnitt 222 der Abzugsstange 22 nach hinten bewegt und gerät aus dem Lagerabschnitt 331 in den anschließenden Betätigungsabschnitt 332. Dieser Betätigungsabschnitt 332 kann gerade anschließen oder aber bevorzugt relativ zum Lagerabschnitt 331 um einen definierten Auslösewinkel 36 nach oben geneigt sein. Durch die Rückwärtsbewegung der Abzugsstange 22 wird nun über den Betätigungsfortsatz 222 eine Abwärtsbewegung der Klinkenhalterung 3 entgegen der Federkraft der Abzugsfeder 5 eingeleitet. Diese Rückwärtsbewegung wird in bekannter Weise durch den Steuerfortsatz 223 der Abzugsstange 22, der mit der Führungsfläche 233 der Steuerfeder 23 zusammenwirkt, geführt. Durch die geeignete Ausbildung der Steuerfeder 232 bzw. der Winkellage der Führungsfläche 233 relativ zum Steuerfortsatz 223 können eine Absenkung der Abzugsstange 22 und somit der Klinkenhalterung 3 gezielt vorgegeben werden. In einer hinteren, einer Auslöseposition entsprechenden, Stellung des Betätigungsfortsatzes 222 ist zudem die Kippbewegung der Klinkenhalterung 3 um die Haltungsachse 32 vollständig freigegeben, wenn der Betätigungsfortsatz 222 völlig außerhalb der Sperrwirkung des Fangarms 35 ist.

Wie sehr gut aus der Zusammenschau der Figs. 3b und 4b ersichtlich ist, weist die Auslöseklinke 4 eine der Schlagbolzenfahne 152 in der Einbausituation zugewandte Auslösefläche 42 auf. Durch die Abwärtskippung der Klinkenhalterung 3 wird die darin aufgenommene Auslöseklinke 4 nach unten außer Eingriff der Schlagbolzenfahne 152 gebracht - die Schussabgabe erfolgt. Ebenso ist gut zu ersehen, dass die Abzugsfeder 5 bei der Schussabgabe durch die Rückwärtsbewegung des Abstützungsfortsatzes 221 der Abzugsstange 22 komprimiert wird. Die Abzugsfeder 5 stützt sich andauernd an der Auslöseklinke 4 im unteren Bereich, also unterhalb der Klinkenachse 41, an einer im Wesentlichen von der Auslösefläche 42 abgewandten Seite an einem Widerlager 43 ab.

Nach erfolgter Schussabgabe erfolgt durch die Bewegung des Schlittens 12 beim Zurückeilen eine Auslenkung der Steuerfeder 23 in Querrichtung 92 hin zur Waffenmittelebene, wodurch die Abzugsstange 22 durch die Abzugsfeder 5 wieder nach oben gedrückt wird und die Auslöseklinke 4 wieder in die Bewegungsbahn des Schlagbolzens 151 gelangt. Dieser Vorgang kann auch dann erfolgen, wenn das Abzugszüngel 21 gedrückt gehalten würde. Wie eingangs erwähnt, ist eine für die Bewegungssteuerung der Steuerfeder 23 verantwortliche Kulisse im Schlitten 2 aus dem Stand der Technik bekannt wird unter Verweis auf die Beschreibung der EP 0077790 B1 nicht nochmals angeführt.

An dieser Stelle sei kurz erwähnt, dass die Auslöseklinke 4 derart ausgebildet ist, dass sie einseitig um die Klinkenachse 41 (Fig. 7c) eine begrenzte Rotation durchführen kann. Während eine Rotation der Auslöseklinke 4 bei Druck auf die Auslösefläche 42 durch Anlage an der Klinkenhalterung 3 behindert, ist eine vorgegebene Rotation in die Gegenrichtung ermöglicht. Der Winkelbereich kann bevorzugt zwischen 10° und 25°, besonders bevorzugt zwischen etwa 15-20°, insbesondere bei 17° liegen. Diese Ausbildung ist hilfreich, wenn die Schlagbolzeneinrichtung 15 entspannt ist und der Schlitten 12 manuell zurückgezogen werden muss, um die Schlagbolzenfeder 153 zu spannen und die Schlagbolzenfahne 152 hinter die Auslöseklinke 4 zu bekommen, obwohl die Klinkenhalterung 3 insbesondere der Fangarm 35 mit dem Betätigungsfortsatz 222 zusammenwirkend eine Abwärtsbewegung der Auslöseklinke 4 behindert. Diese Situation kann etwa dann eintreten, wenn die Abzugsvorrichtung 2 ohne Munition (z.B. "Trockentraining" - "dry fire") betätigt wird, oder eine Zündhemmung der Patrone keine rückstoßinduzierte Schlittenbewegung einleitet. Zwar wird nach Lösen des Abzugsfingers vom Abzug das Abzugszüngel 21 durch die Kraft der Abzugsfeder 5 nach vorne verbracht, jedoch wird - wie zuvor beschrieben - die Klinkenhalterung 3 nach oben gedrückt, wodurch im Zusammenwirken mit dem Betätigungsfortsatz 222 und dem Fangarm 35 eine Bewegung der Klinkenhalterung 3 nach unten behindert wird. Durch die spezielle Ausbildung wird nun ermöglicht, dass die Auslöseklinke 4 beim manuellen Spannen keine wesentliche Sperrwirkung auf die Schlagbolzenfahne 152 ausübt, obwohl die Klinkenhalterung 3 in ihrer Ruheposition verbleibt und nicht nach unten ausweicht. Die Auslöseklinke 4 kann nach hinten um den vorgegebenen Winkel von 10° bis 25°, bevorzugt 15° bis 20°, insbesondere 17°, verkippt werden und ermöglicht einen einfachen und materialschonenden Ladevorgang.

Der Vollständigkeit halber sei an dieser Stelle weiter ausgeführt, dass die erfindungsgemäße Abzugsvorrichtung 2 lediglich eine Abzugsfeder 5 aufweist, um sämtliche Bewegungsabläufe zu koordinieren und wie beschrieben durchzuführen. Die Abzugsfeder 5 könnte sich theoretisch auch direkt am Abstützungsfortsatz 221 abstützen. Es hat sich jedoch als vorteilhaft erwiesen, wenn die Abzugsfeder 5 in technisch sinnvoller Weise geführt wird, um die Gefahr eines Verrutschens der Abzugsfeder 5 zu reduzieren. Die Abzugsfederführung ist somit nicht auf die bevorzugte Ausführungsform, wie dargestellt, um eine innenliegend angeordnete Abzugsfederführung 51 begrenzt. Es ist ebenso denkbar, dass die Abzugsfederführung als rohrförmige Führung mit innenliegender Abzugsfeder 5 ausgebildet ist.

Bevorzugt ist eine innenliegend angeordnete Abzugsfederführung 51 ausgebildet, da diese sehr platzsparend eingebaut werden kann und zudem eine hohe Zuverlässigkeit aufweist. Die innenliegende Abzugsfederführung 51 bedingt jedoch das Vorhandensein einer Durchtrittsöffnung 44 am Widerlager 43 der Auslöseklinke 4, um ein Ausweichen nach hinten bei der Betätigung des Abzugszüngels 21 zu ermöglichen. Dieser Umstand wird sehr gut aus dem Vergleich der Figs. 4a und b, Bezugszeichen in Fig. 78c, ersichtlich.

Die eingangs erwähnten Vorteile der vorliegenden Abzugsvorrichtung 2 werden zusätzlich durch die relativ einfache Ausgestaltung der wesentlichen Bauteile und deren platzsparender Anordnung im Steuerblock 23 erweitert. Weitere Vorteile ergeben sich aus der nachfolgenden Beschreibung etwaiger optionaler Ausführungsformen.

Wie in **Fig. 5****,** sowie **Fig. 9** und **Fig. 10****,** ersichtlich, kann zu einer weiteren Verbesserung der Lagerung der Abzugsfeder 5 an der Auslöseklinke 4, respektive dem Widerlager 43, eine Umrandung 46 vorgesehen sein, die dem Abstützfortsatz 221 - in der Einbausituation betrachtet - zugewandt ist. Diese Umrandung 46 kann eine verbesserte Begrenzung des Spiels der Abzugsfeder 5 am Widerlager 43 bewirken, wodurch die Gefahr des Verrutschens der Abzugsfeder 5 zur Seite reduziert werden kann. Auf diese Weise kann die dynamische Stabilität der Abzugsvorrichtung 2 verbessert werden. Wie exemplarisch in Fig. 9b und Fig. 10b dargestellt, kann die Begrenzung im Wesentlichen kreisförmig ausgebildet sein. Der Durchmesser der Begrenzung kann kleiner oder auch größer als der Durchmesser der Abzugsfeder 5 in diesem Bereich sein. Ebenso können auch einzelne Fortsätze als Umrandung 46 mit der gleichen Wirkung ausgebildet sein.

Eine weitere besonders bevorzugte Ausführungsform ist sehr gut aus der Zusammenschau der Fig. 4 mit Fig. 8a bis 8c ersichtlich, wonach die Abzugsfederführung 51 an ihrem dem Abstützfortsatz 221 zugewandten Ende eine gabelförmige Ausnehmung 52 aufweist. Es ist ebenso denkbar, die Lagerung der Abzugsfederführung 51 ähnlich eines Pleuelauges auszuführen, jedoch hat die Ausbildung einer Ausnehmung 52 den Vorteil des einfacheren Zusammenbaus.

Zudem kann es vorteilhaft sein, wenn bei Verwendung einer innenliegenden Abzugsfederführung 51 diese an ihrem dem Widerlager 43 zugewandten Ende eine Sperrkontur aufweist, welche nach dem Einlegen oder Durchdringen der Durchtrittsöffnung 44 im Widerlager 43 eine selbsttätige Zerlegung behindert. Die Durchtrittsöffnung 44 kann als Schlitz oder Loch, mit oder ohne Öffnung nach unten, ausgebildet sein. Obwohl auch andere Geometrien, wie etwa ein Kugelkopf oder ähnliche Formen im Zusammenwirken mit einer entsprechend angepassten Durchtrittsöffnung 44 denkbar sind, hat sich als vorteilhaft erwiesen, wenn das besagte Ende eine T-Form aufweist. Siehe z.B. Fig. 8b und 8c in Zusammenschau mit Fig. 5, Fig. 9b und Fig. 10b. Sie ermöglicht einen relativ einfachen Einbau der Abzugsfeder 5 durch Aufschieben auf die Abzugsfederführung 51, Durchstecken und Verdrehen der Abzugsfederführung 51 durch die Durchtrittsöffnung 44. Im Einbauzustand ergibt sich die gewünschte Sperrwirkung nach vorne, wodurch die Abzugsvorrichtung 2 als Ganzes einfacher zu entfernen bzw. tauschen ist.

Ferner kann es vorteilhaft sein, wenn die Auslöseklinke 4 am Widerlager 43 eine schlitzförmige, bevorzugt in der Einbausituation betrachtet nach unten geschlossene, Durchtrittsöffnung 44 aufweist. Wie zuvor angedeutet, wäre die Verwendung eines Kugelkopfs oder ähnlicher Halterungen ebenso geeignet die Abzugsfederführung 51 nach vorne zu blockieren, nachdem die Abzugsfederführung 51 beispielsweise von unten in die Durchtrittsöffnung 44 eingelegt wird. Wird jedoch die Durchtrittsöffnung 44 unten geschlossen ausgebildet, kann die Entnahme dieser Unterbaugruppe gemeinsam mit der Klinkenhalterung 3 bzw. der Auslöseklinke 4 erfolgen, wodurch bei z.B. Wechsel der Auslöseklinke 4 ein schnellerer Umbau ermöglicht wird.

In gewissen Fällen kann es vorteilhaft sein die Abzugscharakteristik der Handfeuerwaffe 1 durch optimierte Abstimmung der zuvor genannten Komponenten auf die Bedürfnisse des Benutzers anzupassen. Eine Möglichkeit besteht darin, die Neigung der Steuerfläche 233 in - an sich bekannter Weise - durch Austausch einer entsprechend geformten Steuerfeder 232 derart anzupassen, das Abzugsgewicht zu erhöhen bzw. zu reduzieren. Eine weitere Möglichkeit das Abzugsgewicht einzustellen wird dadurch ermöglicht, verschieden starke Abzugsfedern 5 zu verwenden. Dies ist gerade bei der vorliegenden Abzugsvorrichtung 2 relativ einfach möglich.

Zudem kann durch die optimierte Neigung der Abzugszugsfederführung 51 relativ zur Auslöseklinke 4 die erforderliche Kraft zur Absenkung bei der Schussabgabe eingestellt werden. Hierfür kann die örtliche Anordnung des Abstützfortsatzes 221 an der Abzugsstange 22 einen Beitrag auf das Abzugsgeweicht leisten. Wie sehr gut aus Fig. 6 b und 6c ersichtlich, ist der Abstützfortsatz 221 an der Unterseite der Abzugsstange 22 im hinteren gekröpften Abschnitt, jedoch vor dem Steuerfortsatz 223 und vor dem Betätigungsfortsatz 222, in Richtung Waffenmittelebene gebogen. Je näher nun der Abstützfortsatz 221 nach hinten auf Höhe des Betätigungsfortsatzes 222 ausgebildet ist, desto steiler wird die Neigung der Abzugsfeder 5 bzw. einer Abzugsfederführung 51 in der Einbausituation, wodurch das Abzugsgewicht erhöht wird. Vergleiche hierzu zusammenschauend Fig. 2 und Fig. 4.

Als weitere Möglichkeit das Abzugsgewicht einzustellen, kann das Vorsehen eines zuvor beschriebenen Auslösewinkels 36 zwischen dem Betätigungsabschnitt 332 und dem Lagerabschnitt 331 angesehen werden. Je größer der Auslösewinkel 36, desto größer die Absenkung der Klinkenhalterung 3 bei der Rückwärtsbewegung der Abzugsstange 22. Es hat sich als vorteilhaft erwiesen, wenn der Auslösewinkel 36 des Betätigungsabschnitts 332 relativ zum Lagerabschnitt 331, zwischen 1° und 25°, bevorzugt 5° bis 15°, beträgt. Besonders bevorzugt beträgt der Auslösewinkel 36 im Wesentlichen 10°. Werden nun Klinkenhalterungen 3 mit unterschiedlichen Auslösewinkeln 36 bereitgestellt, kann vom Benutzer die Abzugscharakteristik an seine Bedürfnisse angepasst werden.

Eine besonders interessante Möglichkeit die Abzugscharakteristik zu beeinflussen, besteht in der Wahl einer geeigneten Auslöseklinke 4 mit entsprechend geformter Auslösefläche 42. Wie eingangs erwähnt ist die vorliegende Abzugsvorrichtung 2 dazu geeignet als «reines» SA-System ausgebildet zu werden. Hierfür sei vor allem auf die Fig. 8a in Zusammenschau mit Fig. 9 verwiesen, worin gut ersichtlich ist, dass die Auslöseklinke 4 an ihrer Rückseite, also der Auslösefläche 42 eine konvexe Kontur aufweist. Da bei Absenkung der Klinkenhalterung 3, respektive der Auslöseklinke 4, ein Abgleiten der Schlagbolzenfahne 152 entlang der Auslösefläche 42 keine Wesentliche Rückwärtsbewegung durch die Rotation der Klinkenhalterung 3 bedingt, ermöglicht diese konvexe Form, dass die Schlagbolzenfahne 152 im Optimalfall nicht mehr nach hinten ausgelenkt wird. Auf diese Weise kommt es aus Sicht des Schlagbolzens 151 zu keiner zusätzlichen Auslenkung nach hinten, ein sich erhöhendes Abzugsgewicht beim Abziehen durch die zusätzliche Spannung der Schlagbolzenfeder 153 kann vermieden werden. Somit kann ein SA-System realisiert werden, wie dies aus einer stark schematischen Darstellung eines Kraft-Weg-Verlaufs in Fig. 12 hervorgeht. In einer bevorzugten Variante weist die Auslösefläche 42 nach hinten eine konvexe Kontur auf, welche in Ruheposition in Querrichtung betrachtet, einem konstanten Abstand 47 zur Halterungsachse 31 folgend ausgebildet ist. Dies ist sehr gut in Fig. 8a anhand der strichlierten Linie ersichtlich, siehe vergleichend Fig. 9a.

Es ist alternativ jedoch auch möglich, eine Auslösefläche 42 mit einer konvexen Form zu verwenden, welche in Ruheposition in Querrichtung 92 betrachtet von dem der Schlagbolzenfahne 152 zugewandten Ende ausgehend nach unten verlaufend, einer Linie folgt, die zumindest streckenweise nicht einem konstanten Abstand 47 zur Halterungsachse 31 folgt. Insbesondere kann die Form der Auslösefläche 42 eine streckenweise Vergrößerung - oder auch Verkleinerung - der Distanz zur Halterungsachse 31 relativ zu einem konstanten Radius bzw. Abstand 47 aufweisen. Im Grenzfall kann die Auslösefläche 42 auch als ebene Fläche, die Kontur in Seitenansicht im Wesentlichen einer Gerade folgend, ausgebildet sein. Auf diese Weise wird ein zusätzlicher Kraftaufwand bzw. Abzugsgewicht durch das Spannen der Schlagbolzenfeder 153 erforderlich. Je größer die Distanz zur Halterungsachse 31, z.B. größer als der konstante Abstand 47 wie oben erwähnt, ausgebildet ist, desto größer ist der Anteil der rotationsbedingten Rückwärtsbewegung der Auslöseklinke 4, respektive der zusätzlichen Rückwärtsbewegung des Schlagbolzens 151. Im Grenzfall kann die Auslösefläche 42 zumindest streckenweise eine Gerade bilden, wie dies in Fig. 10a anhand der punkt-strichlierten (in der Darstellung die linke Linie) Hilfslinie schematisch dargestellt ist. Als Vergleich ist der konstante Abstand 47 aus Fig. 8a und 9a in Fig. 10a gezeigt. Die Form der Auslösefläche 42 kann somit vom Fachmann gezielt abgestimmt werden um die gewünschte Abzugscharakteristik zu beeinflussen. Die beispielhaft in Fig. 10a angedeutete Auslösefläche 42 entspricht in der Wirkung im Wesentlichen einem DA-System bzw. einem teilvorgespannten DA-System wie dies von GLOCK Pistolen seit langem bekannt ist. Ein korrespondierender, merklicher zweifacher Kraftanstieg ist schematisch für DA-Systeme in Fig. 12 als «DA»-Kurve (b) angedeutet.

Eine weitere Möglichkeit die Abzugscharakteristik durch Modifikation der Auslöseklinke 4, respektive der Auslösefläche 42, zu optimieren wird schematisch in Fig. 11 gezeigt. Hierin wird an der Auslösefläche 42 eine der Schlagbolzenfahne 152 zugewandte Klinkenrast 48 ausgebildet. Aus der Seitenansicht in Fig. 11a ist ersichtlich, dass die Klinkenrast 48 im Wesentlichen in Normalrichtung nach oben 93 ausgebildet ist, wobei deren Höhe und genaue Winkellage vom Fachmann in Kenntnis der vorliegenden Offenbarung selbstverständlich angepasst werden können. Die Klinkenrast 48 dient als eine Art Vorsprung, an welchem beim Abgleiten der Auslösefläche 42 nach unten, bzw. nach hinten-unten, die Schlagbolzenfahne 152 kurzfristig mit der Klinkenrast 48 flächig in Berührung kommt, wodurch ein gut spürbarer Anstieg der Abzugskraft einhergeht und dem Schützen das unmittelbare Auslösen des Schusses als Druckpunkt anzeigt. Eine derartige Klinkenrast 48 kann sowohl in Kombination mit einer Auslöseklinke für SA- als auch für DA-Systeme, wie vorhin beschrieben, vorgesehen sein. Siehe Fig. 11b, worin ein Ausschnitt eine vergrößerte beispielhafte Darstellung der Klinkenrast 48 an der Auslösefläche 42 zeigt. Ein entsprechender Kraft-Weg-Verlauf wird stellvertretend für ein SA-System mit Druckpunkt als Kurve (c) in **Fig. 12** schematisch dargestellt.

Dem Fachmann wird anhand der Offenbarung der Erfindung in ihrer Gesamtheit auf einfache Weise zugänglich, wie die Abzugscharakteristik der Abzugsvorrichtung 2, durch Anpassung einer oder mehrerer Komponenten, optimiert werden kann. Stellvertretend sei an dieser Stelle auf die Fig. 12 verwiesen, worin Kraft-Weg-Verläufe einer Abzugsvorrichtung 2 mit lediglich unterschiedlicher Form der Auslöseklinke 4 grob schematisch dargestellt sind. Die wesentlichen Beiträge des Abzugsgewichts werden hierbei stellvertretend nur auf die Aspekte der Auslöseklinke 4 begrenzt, wobei der Kürze halber der Einfluss der vorhin genannten Möglichkeiten auf die Abzugscharakteristik, wie etwa die Winkellage der Abzugsfeder, den Auslösewinkel 36, etc., mutatis mutandis auf die jeweiligen Beiträge zum Kraft-Weg-Verlauf mitzulesen sind ohne im Einzelnen und detailliert beschrieben zu werden.

Beginnend von links wird bei Auslenkung des Abzugszüngels 22 um den Abzugsweg «s» ein moderater Anstieg der Abzugskraft «F» ersichtlich, was in diesem Bereich im Wesentlichen der Federkraft der Abzugsfeder 5 entspricht. Mit Kontakt des Steuerfortsatzes 223 an der Steuerfeder 232 steigt die Abzugskraft durch Reibung an der Führungsfläche 233 deutlich an. Dieser Kraftanstieg ist überlagert durch eine Kraftkomponente, die durch das Absenken der Klinkenhalterung 3 und der Reibung des Betätigungsfortsatzes 222 daran bewirkt wird. Daran anschließend kommt ein dritter, etwas flacherer Bereich, der von der Form der Auslöseklinke 4 geprägt ist.

Bei Verwendung einer Auslöseklinke 4 mit einer Ausbildung der Auslösefläche 42 für SA-Systeme erfolgt das Abgleiten der Auslöseklinke 4 an der Schlagbolzenfahne 152 wie oben beschrieben im Wesentlichen homogen und ohne die Schlagbolzenfeder 153 zusätzlich vorzuspannen. Dies wird durch den weiteren, moderaten Kraftanstieg der zweiten Teilkurve Kurve (a) in Fig. 12 bis zur Freigabe des Schlagbolzens 151 ersichtlich. Die Freigabe des Schlagbolzens 151 wird durch den abrupten Kraftabfall angedeutet.

Anhand der Kurve (b) in Fig. 12 kann die Situation mit einer Auslöseklinke 4 für ein DA-System erläutert werden, wodurch wie oben beschrieben, zusätzlich zur Kraft der Abzugsfeder 5 beim Absenken der Klinkenhalterung 3 auch noch eine zusätzliche Kraftkomponente für das Spannen des Schlagbolzens 153 aufgewendet werden muss, wodurch der zweite, rechte Teilbereich einen merklich steileren Anstieg der Abzugskraft im Vergleich zum eben erläuterten SA-System erfordert. Zudem sei an dieser Stelle auf den - qualitativ dargestellt - längeren Abzugsweg «s» im Vergleich zur SA-Variante verwiesen.

Wie vorhin erläutert könnte eine Auslöseklinke 4 in SA- bzw. DA-Ausführung eine Klinkenrast 48 aufweisen, die beim Abziehen zusätzlich zu den vorgenannten Kraftbeiträgen einen deutlich spürbaren, abrupten Kraftanstieg bewirken kann. Dieser Kraft-Weg-Verlauf ist beispielhaft als Kurve (c) in Fig. 12 dargestellt, und stellvertretend für eine Auslöseklinke 4 der Fig. 11 mit einer SA-Variante der Auslöseklinke kombiniert. Dieser abrupte Kraftanstieg entspricht im Wesentlichen einer Unstetigkeit der Auslösefläche 42, wie zuvor erläutert, und kann als «Druckpunkt» (bzw. «DP») in der Darstellung wahrgenommen werden.

Anhand der gezeigten Möglichkeiten kann nun durch die Wahl der entsprechenden Auslöseklinke 4 die Abzugscharakteristik auf relativ einfache und gut reproduzierbare Weise eingestellt werden.

In einer weiteren bevorzugten Ausführungsform wird kann an der Klinkenhalterung 3 im hinteren Endabschnitt 34 unterseitig ein Anschlag 341 ausgebildet sein, wie dies sehr gut aus Fig. 8a ersichtlich ist. Dieser Anschlag 341 kann z.B. als Vorsprung unterseitig, zur gezielten Begrenzung der Kippbewegung der Auslöseklinke 4 um die Klinkenachse 41 ausgebildet sein. Hiermit kann die einseitig mögliche Rotation der Auslöseklinke 4 um die Klinkenachse 41 auf relativ einfache Weise begrenzt werden, während der alternative Einsatz zusätzlicher Federn oder anderer Sperrelemente an der Klinkenhalterung 3 oder auch ein innenliegender Vorsprung am Steuerblock 23 mit gleicher Wirkung einen höheren Fertigungsaufwand erfordern würden.

Wie aus Fig. 8b und 8c ersichtlich kann die Auslöseklinke 4 bevorzugt seitlich unterhalb der Klinkenachse 41 in Querrichtung 92 über die Breite ihrer Aufnahme in der Klinkenhalterung 3 hervorstehen. Dieser Bereich des Widerlagers 43 kann somit als Anschlag an der Klinkenhalterung 3 dienen und die Rotation der Auslöseklinke 4 begrenzen. Dem Fachmann wird anhand dieser Offenbarung deutlich, dass hier verschiedene geometrische Ausführungsmöglichkeiten bestehen um für eine optimierte Funktion und/oder Anordnung im Steuerblock 23 geeignet zu sein.

Um die Zerlegbarkeit und/oder Austauschbarkeit der Auslöseklinke 4 zu begünstigen, sowie die Gesamtanzahl der Bauteile zu reduzieren, hat es sich als vorteilhaft erwiesen an der Auslöseklinke 4 seitliche Lagerfortsätze 45 vorzusehen, welche zur Lagerung im hinteren Endabschnitt 34 der Klinkenhalterung 3 in entsprechenden Ausnehmungen dienen. Diese Ausführungsform ist durchgängig in den Figuren abgebildet, siehe insbesondere Fig. 9 und Fig. 10, wobei die Halterung der Auslöseklinke 4 in analoger Weise ebenso durch einen Lagerpin vorgenommen werden könnte.

Ferner kann ein Austausch und/oder Zusammenbau der Abzugsvorrichtung 2 dadurch vereinfacht werden, indem die Klinkenhalterung 3 an ihrem hinteren Endabschnitt 34 an den Innenflächen zumindest eine Anschrägung 342 aufweist. Diese Anschrägungen 342 sind sehr gut exemplarisch in Fig. 7b und 7c an den Innenseiten der Lagerschenkel 28 ersichtlich und erleichtern den Ausbau, jedoch insbesondere das Einführen der Auslöseklinke 4 von hinten in die Klinkenhalterung 3.

Überdies hat es sich als vorteilhaft erwiesen, wenn der Verbindungssteg 37 der Klinkenhalterung 3 von der Seite betrachtet in etwa auf Höhe des Lagerabschnitts 331 angeordnet ist, wie dies in Fig. 7 gut ersichtlich ist. Auf diese Weise kann eine elastische Deformation der Lagerschenkel 38 im hinteren Endabschnitt 34 relativ gut durchgeführt werden, um etwa die Auslöseklinke 4 zu tauschen.

Einige weitere Aspekte der vorliegenden Offenbarung betreffen z.B. eine Erhöhung der dynamischen Funktionstauglichkeit der Handfeuerwaffe 1, bei z.B. schneller Schussabgabe. Demnach kann es vorteilhaft sein, wenn der Betätigungsfortsatz 222, wie gut aus Fig. 5 und insbesondere Fig. 6b und 6c ersichtlich, von oben betrachtet flächig ausgebildet ist. Auf diese Weise kann eine breite Kontaktfläche zur Klinkenhalterung 3 bereitgestellt werden, insbesondere im Bereich des Lagerabschnitts 3 wenn die Abzugsvorrichtung 2 in Ruheposition ist, um eine zuvor beschriebene Fallsicherung auszubilden.

Es kann zudem vorteilhaft sein, wenn der Betätigungsfortsatz 222 in Querrichtung 92 über die Klinkenhalterung 3 hinaus verlängert ausgebildet ist, wie dies in Fig. 5 und Fig. 6 beispielhaft anhand des gekröpften Endes des Betätigungsfortsatzes 222 abgebildet ist. Der Endabschnitt des Betätigungsfortsatzes 222 kann somit in ein Steuerfenster 231, welches am Steuerblock 23 vorgesehen ist, eingreifen. Bei entsprechend gestuft ausgeführtem Steuerfenster 231, wie dies insbesondere bei GLOCK^{®} Pistolen an sich bekannt ist, kann somit eine Fallsicherung realisiert werden. Im vorderen Bereich des Steuerfensters 231 ist eine Verjüngung gegenüber dem rückwärtigen Bereich vorhanden, wodurch der Betätigungsfortsatz 222 im Steuerblock 23 gegengelagert werden kann und insbesondere bei schneller Schussabfolge eine hohe dynamische Funktionstauglichkeit begünstigt wird, da der Betätigungsfortsatz 222 geführt in die Ruheposition zurück gelangen kann. In ähnlicher Weise kann eine zweiseitige Abstützung auch durch einen zweiten Fangarm 35 ausgeführt werden.

Um einerseits den Zusammenbau zu erleichtern und andererseits die schnelle und präzise Funktion der Abzugsvorrichtung zu begünstigen, kann am zumindest einen Fangarm 35 eine Einlaufschräge 351 ausgebildet sein, wie in Fig. 7a abgebildet. Diese ist rückwärtig vom Ende des Fangarms 35 nach vorne hin verjüngend ausgebildet. Wie vom Fachmann leicht nachvollziehbar, kann auf diese Weise der Betätigungsfortsatz 222 einfacher in die Ruheposition gelangen, wodurch bei schneller Schussabgabe wiederum die dynamische Funktionstauglichkeit begünstigt werden kann.

Die Erfindung ist nicht auf die dargestellten und beschriebenen Ausführungsbeispiele beschränkt, sondern kann verschiedentlich abgewandelt und ausgestaltet werden. Insbesondere die Querschnittsformen der genannten Leisten, Schienen, Ausnehmungen, etc. können an die vorgegebenen Grunddaten angepasst werden, auch die Längen und die Lagen bezüglich des Rahmens sind in Kenntnis der Erfindung für den Fachmann problemlos adaptierbar.

In der Beschreibung und den Ansprüchen werden, wie bereits oben angegeben, die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung.

Es soll noch darauf hingewiesen werden, dass in der Beschreibung und den Ansprüchen Angaben wie "unterer Bereich" eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe meint. Für die Begriffe "Breite" bzw. "Länge" gilt dies mutatis mutandis. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint. Wenn es Begriffe wie "im Wesentlichen konstant" etc. sind, ist die technische und nicht die mathematische Abweichungsmöglichkeit, die der Fachmann dem zugrunde legt, gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" oder "Eine Feder" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, sofern nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

**Bezugszeichenliste mit gängigen englischen Übersetzungen:**

| | | | |
|---|---|---|---|
| 1 | Handfeuerwaffe (firearm) | 232 | Steuerfeder (connector) |
| 12 | Schlitten / Verschluss (slide) | 233 | Führungsfläche (guidance surface) |
| 13 | Griffstück (grip) | | |
| 14 | Schließfedereinheit (recoil spring assembly) | | |
| 15 | Schlagbolzeneinrichtung (striker assembly) | 3 | Klinkenhalterung (pawl mount) |
| 151 | Schlagbolzen (firing pin) | 31 | Halterungsachse (mount axis) |
| 152 | Schlagbolzenfahne (firing pin | 32 | Vorderer Endabschnitt (front section) |
| 153 | Schlagbolzenfeder (firing pin spring) | 33 | Mittlerer Abschnitt (middle section) |
| 16 | Ausstoßer (ejector) | 331 | Lagerabschnitt (bearing section) |
| 2 | Abzugsvorrichtung (trigger assembly) | 332 | Betätigungsabschnitt (activation section) |
| 21 | Abzugszüngel (trigger) | 34 | Hinterer Endabschnitt (rear section) |
| 211 | Abzugsachse (trigger axis) | 341 | Anschlag (stop) |
| 212 | Abzugssicherung (trigger safety) | 342 | Anschrägung (taper) |
| 22 | Abzugsstange (trigger bar) | 35 | Fangarm (catch arm) |
| 221 | Abstützfortsatz (bearing protrusion) | 351 | Einlaufschräge (inlet guide) |
| 222 | Betätigungsfortsatz (activation protrusion) | 36 | Auslösewinkel (activation angle) |
| 223 | Steuerfortsatz (connector protrusion) | 37 | Verbindungssteg (connecting portion) |
| 224 | Schlagbolzensicherungsfortsatz (firing pin safety cam) | 38 | Lagerschenkel (leg) |
| 23 | Steuerblock (trigger housing) | | |
| 231 | Steuerfenster (guide window) | | |
| 4 | Auslöseklinke (sear) | 5 | Abzugsfeder (trigger spring) |
| 41 | Klinkenachse (sear axis) | 51 | Abzugsfederführung (trigger spring guide) |
| 42 | Auslösefläche (sear plane) | 52 | Ausnehmung (recess) |
| 43 | Widerlager (bearing portion) | | |
| 44 | Durchtrittsöffnung (through opening) | | |
| 45 | Lagerfortsatz (bearing protrusion) | | |
| 46 | Umrandung (collar) | 91 | Schussrichtung (barrel direction) |
| 47 | Abstand (distance) | 92 | Querrichtung (lateral direction) |
| 48 | Klinkenrast (sear rest) | 93 | Normalrichtung oben (normal direction upwards |
| | | | |
| | | | |

## Patentansprüche

1. Abzugsvorrichtung (2) für eine Handfeuerwaffe (1), insbesondere Pistole, mit einer Schlagbolzeneinrichtung (15) mit einem gefederten Schlagbolzen (151) und nach unten hervortretender Schlagbolzenfahne (152) zum Zusammenwirken mit der Abzugsvorrichtung (2), umfassend
ein Abzugszüngel (21), eine Abzugsfeder (5), eine Abzugsstange (22), die zweifach gekröpft, in ihrem vorderen gekröpften Abschnitt beweglich mit dem Abzugszüngel (21) verbindbar ist und an ihrem hinterem gekröpften Abschnitt eine Endregion mit einem Steuerfortsatz (223) zum Zusammenwirken mit einer Steuerfeder (232) aufweist, einen Steuerblock (23) und eine im Steuerblock (23) einlegbare Steuerfeder (232) mit einer Führungsfläche (233) für den Steuerfortsatz (223),
**dadurch gekennzeichnet, dass**
die Abzugsstange (22) im Bereich des hinteren gekröpften Abschnitts vor dem Steuerfortsatz (223) seitlich jeweils einen in Richtung Waffenmittelebene gebogenen Abstützfortsatz (221) zur Abstützung einer Abzugsfeder (5) und/oder einer Abzugsfederführung (51), sowie einen Betätigungsfortsatz (222) zum Zusammenwirken mit einer Klinkenhalterung (3) aufweist,
dass
die Klinkenhalterung (3) in einem hinteren Endabschnitt (34) zur Aufnahme und Begrenzung der Kippbewegung einer zum Zusammenwirken mit der Schlagbolzenfahne (152) vorgesehenen Auslöseklinke (4) um eine in Querrichtung (92) verlaufende Klinkenachse (41) ausgebildet ist, und an einem vorderen Endabschnitt (32) zur schwenkbaren Lagerung im Steuerblock (23) um eine in Querrichtung (92) verlaufende Halterungsachse (31) ausgebildet ist, und der mittlere Abschnitt (33) einen Lagerabschnitt (331) und einen rückwärts anschließenden Betätigungsabschnitt (332) aufweist und oberseitig an der Klinkenhalterung (3) ein rückwärts über die Länge des Lagerabschnitts (331) hervorragender Fangarm (35) ausgebildet ist,
und dass die Auslöseklinke (4) eine der Schlagbolzenfahne (152) in der Einbausituation zugewandte Auslösefläche (42) und auf der davon abgewandten Seite ein Widerlager (43) für die Abzugsfeder (5) aufweist.

2. Abzugsvorrichtung (2) nach Anspruch 1, **dadurch gekennzeichnet, dass** die Klinkenhalterung (3) einen Verbindungssteg (37) mit zwei im Wesentlichen U-förmig nach oben gebogenen Lagerschenkel (38) umfasst.

3. Abzugsvorrichtung (2) nach einem der Ansprüche 1 bis 2, **dadurch gekennzeichnet, dass** der Betätigungsabschnitt (332) relativ zum Lagerabschnitt (331) um einen Auslösewinkel (36) nach oben geneigt ist.

4. Abzugsvorrichtung nach Anspruch 3, **dadurch gekennzeichnet, dass** der Auslösewinkel (36) des Betätigungsabschnitts (332) relativ zum Lagerabschnitt (331), zwischen 1° und 25°, bevorzugt 5° bis 15°, beträgt.

5. Abzugsvorrichtung (2) nach einem der voranstehenden Ansprüche, **dadurch gekennzeichnet, dass** die Auslöseklinke (4) am Widerlager (43) eine dem Abstützfortsatz (221) in der Einbausituation zugewandte, bevorzugt im Wesentlichen kreisförmige, Umrandung (46) aufweist.

6. Abzugsvorrichtung (2) nach einem der voranstehenden Ansprüche, **dadurch gekennzeichnet, dass** im Widerlager (43) eine Durchtrittsöffnung (44) für die Abzugsfederführung (51) vorgesehen ist und dass die Abzugsfederführung (51) innenliegend der Abzugsfeder (5) angeordnet ist.

7. Abzugsvorrichtung (2) nach Anspruch 6, **dadurch gekennzeichnet, dass** die Auslöseklinke (4) am Widerlager (43) eine schlitzförmige, bevorzugt in der Einbausituation betrachtet nach unten geschlossene, Durchtrittsöffnung (44) aufweist.

8. Abzugsvorrichtung (2) nach einem der voranstehenden Ansprüche, **dadurch gekennzeichnet, dass** die Abzugsfederführung (51) an ihrem dem Abstützfortsatz (221) zugewandten Ende eine gabelförmige Ausnehmung (52) aufweist.

9. Abzugsvorrichtung (2) nach einem der voranstehenden Ansprüche, **dadurch gekennzeichnet, dass** die Abzugsfederführung (51) an ihrem dem Widerlager (43) zugewandten Ende eine T-Form aufweist.

10. Abzugsvorrichtung (2) nach einem der voranstehenden Ansprüche, **dadurch gekennzeichnet, dass** an der Klinkenhalterung (3) im hinteren Endabschnitt (34) unterseitig ein Anschlag (341) zur Begrenzung der Kippbewegung der Auslöseklinke (4) um die Klinkenachse (41) ausgebildet ist.

11. Abzugsvorrichtung nach einem der voranstehenden Ansprüche, **dadurch gekennzeichnet, dass** die Auslöseklinke (4) seitliche Lagerfortsätze (45) zur Lagerung im hinteren Endabschnitt (34) der Klinkenhalterung (3) aufweist.

12. Abzugsvorrichtung nach einem der voranstehenden Ansprüche, **dadurch gekennzeichnet, dass** die Auslösefläche (42) der Auslöseklinke (4) eine konvexe Kontur aufweist, welche in Ruheposition in Querrichtung betrachtet bevorzugt einem konstanten Abstand (47) zur Halterungsachse (31) folgend ausgebildet ist.

13. Abzugsvorrichtung nach einem der Ansprüche 1 bis 11, **dadurch gekennzeichnet, dass** die Auslösefläche (42) in Ruheposition in Querrichtung (92) betrachtet eine Kontur aufweist, welche, vom dem der Schlagbolzenfahne (152) zugewandten Ende ausgehend nach unten verlaufend, zumindest streckenweise keinen konstanten Abstand (47) zur Halterungsachse (31) aufweist.

14. Abzugsvorrichtung nach einem der voranstehenden Ansprüche, **dadurch gekennzeichnet, dass** an der Auslösefläche (42) an dem der Schlagbolzenfahne (152) zugewandten Ende eine Klinkenrast (48) ausgebildet ist.

15. Abzugsvorrichtung nach einem der voranstehenden Ansprüche, **dadurch gekennzeichnet, dass** der Fangarm (35) eine Einlaufschräge (351) aufweist.

16. Abzugsvorrichtung nach einem der voranstehenden Ansprüche, **dadurch gekennzeichnet, dass** die Klinkenhalterung (3) an ihrem hinteren Endabschnitt (34) an den Innenflächen der Lagerschenkel (28) eine Anschrägung (342) aufweist.

17. Handfeuerwaffe, **dadurch gekennzeichnet, dass** sie mit einer Abzugsvorrichtung nach einem der voranstehenden Ansprüche versehen ist.

18. Handfeuerwaffe nach Anspruch 17, **dadurch gekennzeichnet, dass** sie eine Pistole ist.

## Claims

1. Trigger assembly (2) for a firearm, in particular a pistol (1), with a striker assembly (15) with a spring-loaded firing pin (151) and downwardly protruding firing pin flag (152) for cooperation with the trigger assembly (2), comprising
a trigger (21), a trigger spring (5), a trigger bar (22), which is bent twice, movably connectable to the trigger (21) at its front bent section and having an rear bent section a connector protrusion (223) for interaction with a connector spring (232), a trigger housing (23) and a connector spring (232) which can be inserted into the trigger housing (23) and has a guidance surface (233) for the connector protrusion (223),
**characterized in that**
the trigger bar (22) comprises laterally in the region of the rear bent section in front of the connector protrusion (223) a bearing protrusion (221) bent in the direction of the weapon's center plane to support a trigger spring (5) and/or a trigger spring guide (51) as well as an activation protrusion (222) that interacts with a pawl mount (3),
**in that**
the pawl mount (3) is formed in a rear end section (34) for receiving and limiting the tilting movement of a sear (4) provided for cooperation with the firing pin flag (152) about a sear axis (41) running in the lateral direction (92), and is formed on a front section (32) to be pivotably mounted in the trigger housing (23) about a mount axis (31) running in the lateral direction (92), and the middle section (33) has a bearing section (331) and rearwards following, an activation section (332) and a catch arm (35) protruding backward across the length of the bearing section (331) is formed on top of the pawl mount (3),
and that the sear (4) comprises a sear plane (42) facing the firing pin flag (152) in the installation situation and a bearing portion (43) for the trigger spring (5) on the side facing away from it.

2. Trigger assembly (2) according to claim 1, **characterized in that** the pawl mount (3) comprises a connecting portion (37) with two substantially U-shaped, upwardly bent legs (38).

3. Trigger assembly (2) according to any of claims 1 to 2, **characterized in that** the activation section (332) is inclined upward by an activation angle (36) relative to the bearing section (331).

4. Trigger assembly (2) according to claim 3, **characterized in that** the activation angle (36) of the activation section (332) relative to the bearing section (331) is between 1° and 25°, preferably 5° to 15°.

5. Trigger assembly (2) according to any of the preceding claims, **characterized in that** the sear (4) on the bearing portion (43) has a preferably substantially circular collar (46) facing the bearing protrusion (221) in the installation situation.

6. Trigger assembly (2) according to any of the preceding claims, **characterized in that** a through opening (44) for the trigger spring guide (51) is provided in the bearing portion (43) and **in that** the trigger spring guide (51) is arranged inside the trigger spring (5).

7. Trigger assembly (2) according to claim 6, **characterized in that** the sear (4) on the bearing portion (43) comprises a slot-shaped through opening (44) which is preferably closed at the bottom when viewed in the installation situation.

8. Trigger assembly (2) according to any of the preceding claims, **characterized in that** the trigger spring guide (51) has a fork-shaped recess (52) at its end facing the bearing protrusion (221).

9. Trigger assembly (2) according to any of the preceding claims, **characterized in that** the trigger spring guide (51) has a T-shape at its end facing the bearing portion (43).

10. Trigger assembly (2) according to any of the preceding claims, **characterized in that**, on the underside, a stop (341) for limiting the tilting movement of the sear (4) about the sear axis (41) is formed on the pawl mount (3) in the rear end section (34).

11. Trigger assembly (2) according to any of the preceding claims, **characterized in that** the sear (4) comprises lateral bearing protrusions (45), for mounting purposes, in the rear end section (34) of the pawl mount (3).

12. Trigger assembly (2) according to any of the preceding claims, **characterized in that** the sear axis (42) of the sear (4) has a convex contour which, when viewed in the lateral direction (92) in the rest position, preferably follows a constant distance (47) from the mount axis (31).

13. Trigger assembly (2) according to any of claims 1 to 11, **characterized in that** the sear plane (42) in the rest position has, when viewed in the lateral direction (92), a contour which, starting downward from the end facing the firing pin flag (152), does not, at least not in some sections, have a constant distance (47) to the mount axis (31), at least in some sections.

14. Trigger assembly (2) according to any of the preceding claims, **characterized in that** a sear rest (48) is formed on the sear plane (42) at the end facing the firing pin flag (152).

15. Trigger assembly (2) according to any of the preceding claims, **characterized in that** the catch arm (35) has an inlet guide (351).

16. Trigger assembly (2) according to any of the preceding claims, **characterized in that** the pawl mount (3) has a taper (342) on its rear section (34) on the inner surfaces of the legs (38).

17. Firearm, **characterized in that** it is provided with a trigger assembly (2) according to any of the preceding claims.

18. Firearm according to claim 17, **characterized in that** it is a pistol (1).

## Revendications

1. Dispositif de gâchette (2) destiné à une arme de poing (1), en particulier un pistolet, comprenant un dispositif percuteur (15) avec un percuteur à ressort (151) et une languette de percuteur (152) faisant saillie vers le bas, en vue de coopérer avec le dispositif de gâchette (2), comportant
une queue de gâchette (21), un ressort de gâchette (5), une tige de gâchette (22) qui est coudée deux fois et peut être reliée, dans sa partie coudée avant, de façon mobile à la queue de gâchette (21) et présente, sur sa partie coudée arrière, une zone terminale dotée d'une saillie de commande (223) destinée à coopérer avec un ressort de commande (232), un bloc de commande (23) et un ressort de commande (232) pouvant être inséré dans le bloc de commande (23) et comportant une surface de guidage (233) pour la saillie de commande (223),
**caractérisé en ce que**
la tige de gâchette (22), dans la région de la partie arrière coudée, avant la saillie de commande (223), présente sur le côté respectivement une saillie d'appui (221) incurvée en direction du plan médian de l'arme et destinée à l'appui d'un ressort de gâchette (5) et/ou d'un guide de ressort de gâchette (51), ainsi qu'une saillie d'actionnement (222) destinée à coopérer avec un support de cliquet (3),
**en ce que**
le support de cliquet (3), dans une partie d'extrémité arrière (34), est conçu pour supporter et limiter le mouvement de basculement d'un cliquet de déclenchement (4), prévu pour coopérer avec la languette de percuteur (152), autour d'un axe de cliquet (41) s'étendant dans la direction transversale (92), et, dans une partie d'extrémité avant (32), est conçu pour le montage pivotant dans le bloc de commande (23), autour d'un axe de support (31) s'étendant dans la direction transversale (92), et la partie intermédiaire (33) présente une partie de montage (331) et une partie d'actionnement (332) se raccordant vers l'arrière, et un bras de retenue (35) est réalisé côté supérieur sur le support de cliquet (3) et est en saillie vers l'arrière sur la longueur de la partie de montage (331),
et **en ce que** le cliquet de déclenchement (4) présente une surface de déclenchement (42), qui est tournée vers la languette de percuteur (152) dans la situation d'installation, et, sur le côté opposé, une butée (43) pour le ressort de gâchette (5).

2. Dispositif de gâchette (2) selon la revendication 1, **caractérisé en ce que** le support de cliquet (3) comprend une paroi de liaison (37) avec deux ailes de montage (38) incurvées vers le haut, sensiblement en forme de U.

3. Dispositif de gâchette (2) selon l'une des revendications 1 à 2, **caractérisé en ce que** la partie d'actionnement (332) est inclinée vers le haut sous un angle de déclenchement (36) par rapport à la partie de montage (331).

4. Dispositif de gâchette (2) selon la revendication 3, **caractérisé en ce que** l'angle de déclenchement (36) de la partie d'actionnement (332) par rapport à la partie de montage (331) est compris entre 1° et 25° et est de préférence de 5° à 15°.

5. Dispositif de gâchette (2) selon l'une des revendications précédentes, **caractérisé en ce que** le cliquet de déclenchement (4) présente, sur la butée (43), un rebord (46), de préférence sensiblement circulaire, qui est tourné vers la saillie d'appui (221) dans la situation d'installation.

6. Dispositif de gâchette (2) selon l'une des revendications précédentes, **caractérisé en ce qu'**une ouverture de passage (44) pour le guide de ressort de gâchette (51) est prévue dans la butée (43), et **en ce que** le guide de ressort de gâchette (51) est disposé en étant appliqué de l'intérieur contre le ressort de gâchette (5).

7. Dispositif de gâchette (2) selon la revendication 6, **caractérisé en ce que** le cliquet de déclenchement (4) présente sur la butée (43) une ouverture de passage (44) en forme de fente, fermée de préférence vers le bas, vu dans la situation d'installation.

8. Dispositif de gâchette (2) selon l'une des revendications précédentes, **caractérisé en ce que** le guide de ressort de gâchette (51) présente un logement (52) en forme de fourche à son extrémité tournée vers la saillie de support (221).

9. Dispositif de gâchette (2) selon l'une des revendications précédentes, **caractérisé en ce que** le guide de ressort de gâchette (51) présente une forme en T à son extrémité tournée vers la butée (43).

10. Dispositif de gâchette (2) selon l'une des revendications précédentes, **caractérisé en ce que**, sur le support de cliquet (3), dans la partie d'extrémité arrière (34), sur la face inférieure, il est prévu un butoir (341) destiné à limiter le mouvement de basculement du cliquet de déclenchement (4) autour de l'axe de cliquet (41).

11. Dispositif de gâchette selon l'une des revendications précédentes, **caractérisé en ce que** le cliquet de déclenchement (4) présente des saillies de support (45) latérales pour le montage dans la partie d'extrémité arrière (34) du support de cliquet (3).

12. Dispositif de gâchette selon l'une des revendications précédentes, **caractérisé en ce que** la surface de déclenchement (42) du cliquet de déclenchement (4) présente un contour convexe qui, vu en position de repos dans la direction transversale, est réalisé de préférence de manière à suivre une distance (47) constante par rapport à l'axe de support (31).

13. Dispositif de gâchette selon l'une des revendications 1 à 11, **caractérisé en ce que** la surface de déclenchement (42), vue en position de repos dans la direction transversale (92), présente un contour qui, en partant de l'extrémité tournée vers la languette de percuteur (152) et s'étendant vers le bas, ne présente pas de distance (47) constante par rapport à l'axe de support (31), au moins par portions.

14. Dispositif de gâchette selon l'une des revendications précédentes, **caractérisé en ce qu'**un élément d'arrêt de cliquet (48) est réalisé sur la surface de déclenchement (42), à l'extrémité tournée vers la languette de percuteur (152).

15. Dispositif de gâchette selon l'une des revendications précédentes, **caractérisé en ce que** le bras de retenue (35) présente une rampe d'entrée (351).

16. Dispositif de gâchette selon l'une des revendications précédentes, **caractérisé en ce que** le support de cliquet (3) présente un plan oblique (342) sur les faces internes des ailes de support (28), sur sa partie d'extrémité arrière (34).

17. Arme à poing, **caractérisée en ce qu'**elle est dotée d'un dispositif de gâchette selon l'une des revendications précédentes.

18. Arme à poing selon la revendication 17, **caractérisée en ce qu'**elle est un pistolet.
